# EUROPÄISCHE PATENTSCHRIFT

(11) **EP 1 292 512 B1**
(45) Veröffentlichungstag und Bekanntmachung des Hinweises auf die Patenterteilung: **18.08.2004**
(21) Anmeldenummer: 01942862.2
(22) Anmeldetag: 19.06.2001
(51) Int. Cl.: B65D 83/04

(54) **MAGAZIN ZUR AUFNAHME UND VEREINZELTEN ABGABE VON TABLETTEN**
MAGAZINE FOR STORING AND INDIVIDUALLY DISPENSING TABLETS
MAGASIN POUR LE LOGEMENT ET LA DISTRIBUTION INDIVIDUELLE DE COMPRIMES

(30) Priorität: 20.06.2000 AT 106000
(43) Veröffentlichungstag der Anmeldung: 19.03.2003
(73) Patentinhaber: PEZ International AG, 4050 Traun (AT)
(72) Erfinder: KÖNIG, Helmuth, A-4300 St. Valentin (AT)
(74) Vertreter: Hübscher, Helmut, Dipl.-Ing.
(86) Internationale Anmeldenummer: PCT/AT2001/000196
(87) Internationale Veröffentlichungsnummer: WO 2001/098177

(56) Entgegenhaltungen:
- US-A- 4 966 305

## Beschreibung

Die Erfindung bezieht sich auf ein Magazin für einen Tablettenspender zur Aufnahme und vereinzelten Abgabe von Tabletten mit einem im wesentlichen quaderförmigen, an einer Längsseite offenen Gehäuse, das einen längsgeführten Schieber und eine sich zwischen Schieber und einem Gehäuseboden abstützende Schraubenfeder aufnimmt und an einem dem Gehäuseboden gegenüberliegenden Gehäusekopf eine Ausgabeeinrichtung aufweist, wobei die Schraubenfeder mit ihrem bodenseitigen Wicklungsende in einen Klemmspalt im Bodenbereich des Gehäuses eingreift.

Solche Magazine werden bodenseitig bis zum Gehäusekopf in eine Schutzhülse eingesteckt und dienen als Vorratsbehälter und als Auswerfer meist für Erfrischungstabletten und Pastillen, die eine stapelbare Grundform besitzen. Diese Tabletten werden stapelweise durch die offene Längsseite in das Magazingehäuse zwischen Gehäusekopf und Schieber eingesetzt, so daß der Tablettenstapel aufgrund der Druckbelastung über den Schieber gegen den Gehäusekopf und zur Ausgabeeinrichtung gedrückt wird. Eine Betätigung der Ausgabeeinrichtung schiebt dann die jeweils oberste Tablette vom Stapel quer zur Stapelrichtung aus dem Gehäuse heraus und gibt sie zur Entnahme frei. Die den Schieber belastende Schraubenfeder stützt sich lose einerends am Schieber, andernends am Gehäuseboden ab, wodurch bei einer unsachgemäßen Handhabung des Magazins und vor allern bei einer Beschädigung oder einem Bruch der Schutzhülse und/oder des Magazingehäuses die Feder aus dem Gehäuse herausspringen und es zu einer Verletzungsgefahr kommen kann. Um dies zu vermeiden, wurde bereits vorgeschlagen (AT 387 760 B), das bodenseitige Windungsende der Schraubenfeder in einem Klemmspalt des Gehäuses zu fixieren, wobei der Klemmspalt zwischen dem Gehäuseboden und einem Fangstift entsteht und in seiner Weite an den Durchmesser des Federdrahtes angepaßt ist. Das Windungsende liegt demnach flach am Gehäuseboden an und rutscht unter einer entsprechenden bodenparallelen Krafteinwirkung aus dem Klemmspalt heraus. Die Feder verliert ihren Halt und ein Wegschnellen der Feder im Beschädigungsfall samt der damit verbundenen Verletzungsgefahr ist nach wie vor zu befürchten.

Der Erfindung liegt daher die Aufgabe zugrunde, ein Magazin der eingangs geschilderten Art zu schaffen, das sich durch seine einfache und doch wirkungsvolle Federsicherung auszeichnet.

Die Erfindung löst diese Aufgabe dadurch, däß die Weite des zwischen dem Gehäuseboden und einer diesem vorgeordneten Stegwand gebildeten, sich zur offenen Gehäuselängsseite öffnenden Klemmspaltes größer als der doppelte Durchmesser des Federdrahtes und kleiner als der Windungsabstand oder ein ganzzahliges Vielfache des Windungsabstandes der unbelasteten Schraubenfeder bemessen und die Schraubenfeder mit einem zur offenen Gehäuselängsseite hin ausgerichteten Windungsende in den Klemmspalt eingesteckt ist. Durch den so ausgebildeten und bemessenen Klemmspalt wird die Schraubenfeder im Bereich des Windungsendes beim Einstecken in den Klemmspalt vorgespannt und das Windungsende stützt sich spitzwinkelig unter Vorspannungsbelastung am Gehäuseboden ab. Bei Beschädigung des Magazins oder beim Versuch, die Feder aus dem Magazingehäuse herauszuziehen, verstärkt sich die Abstützkraft des Windungsendes bedingt durch den auftretenden Spreizeffekt und das Windungsende verhindert das Herausziehen der Feder widerhakenartig. Die Schraubenfeder wird sicher im Gehäuse gehalten und die Verletzungsgefahr aufgrund einer sich lösenden Feder unterbunden.

Die Spreiz- bzw. Widerhakenwirkung der Federsicherung verbessert sich, wenn das Windungsende im Klemmspalt bis etwa zur Höhe der Federlängsachse hochragt, so daß sich ein für die widerhakenartige Abstützung günstiger Abstützwinkel des Windungsendes gegenüber dem Gehäuseboden ergibt.

Bildet das Windungsende eine scharfkantige Schnittfläche, gräbt sich das Windungsende bei entsprechender Zugbelastung in den Gehäuseboden ein und es kommt zu einem das Herausziehen der Feder verhindernden Formschluß.

In der Zeichnung ist der Erfindungsgegenstand beispielsweise veranschaulicht, und zwar zeigen
- Fig. 1: ein erfindungsgemäßes Magazin im Längsschnitt und die
- Fig. 2 und 3: den Bodenbereich des Magazingehäuses im Längsschnitt bzw. in Draufsicht größeren Maßstabes.

Ein Tablettenspender 1 besteht aus einer äußeren Schutzhülse 2 und einem in die Schutzhülse 2 eingesteckten Magazin 3 zur Aufnahme und vereinzelten Abgabe von Tabletten T. Dazu bildet das Magazin 3 ein im wesentlichen quaderförmiges Gehäuse 4, das an einer Längsseite 5 zum Einlegen eines Tablettenstapels offen ist und zur Halterung der stapelförmig eingelegten Tabletten T einen längsgeführten Schieber 6 und eine sich zwischen Schieber 6 und einem Gehäuseboden 7 abstützende Schraubenfeder 8 mit einer an dem Gehäusequerschnitt angepaßten, etwa ovalen Windungsform aufnimmt. Zur vereinzelten Abgabe der Tabletten T ist das Gehäuse 4 am dem Gehäuseboden 7 gegenüberliegenden Gehäusekopf 9 mit einer Ausgabeeinrichtung 10 versehen, so daß durch ein Schwenkbetätigen der Ausgabeeinrichtung 10 die über die Schraubenfeder 8 zum Gehäusekopf 9 hin druckbeaufschlagten Tabletten T einzeln quer zur Stapelrichtung aus dem Tablettenspender 1 zur Entnahme ausgeschoben werden können.

Um bei einer Beschädigung des Tablettenspenders 1 ein Wegspringen der im Gehäuse 4 eingesetzten Schraubenfeder 8 sicher zu verhindern, greift die Schraubenfeder 8 mit ihrem bodenseitigen Wicklungsende 11 in einen Klemmspalt 12 ein, der sich durch den Gehäuseboden 7 und einer diesen vorgeordneten Stegwand 13 ergibt. Dabei ist die Weite w des Klemmspaltes 12 größer als der doppelte Durchmesser d des Federdrahtes, aber kleiner als der Windungsabstand a der unbelasteten Schraubenfeder 8 und die Schraubenfeder ist mit dem zur offenen Gehäuselängsseite 5 hin ausgerichteten Windungsende 11 in den Klemmspalt 12 eingesteckt. Damit wird die Schraubenfeder innerhalb des Klemmspaltes 12 vorgespannt und die Vorspannkraft drückt das Windungsende 11 spitzwinkelig gegen den Gehäuseboden 7, so daß sich ein Spreiz- und Widerhakeneffekt ergibt, der ein Herausziehen des Federendes aus dem Klemmspalt 12 verhindert. Dieser Widerhaken- und Spreizeffekt wird dadurch noch verbessert, daß das Windungsende 11 nur bis etwa in die Höhe der Federlängsachse L hochragt und eine scharfkantige Schnittfläche 14 bildet.

## Patentansprüche

1. Magazin (3) für einen Tablettenspender (1) zur Aufnahme und vereinzelten Abgabe von Tabletten (T) mit einem im wesentlichen quaderförmigen, an einer Längsseite (5) offenen Gehäuse (4), das einen längsgeführten Schieber (6) und eine sich zwischen Schieber (6) und einem Gehäuseboden (7) abstützende Schraubenfeder (8) aufnimmt und an einem dem Gehäuseboden (7) gegenüberliegenden Gehäusekopf (9) eine Ausgabeeinrichtung (10) aufweist, wobei die Schraubenfeder (8) mit ihrem bodenseitigen Wicklungsende (11) in einen Klemmspalt (12) im Bodenbereich des Gehäuses eingreift, **dadurch gekennzeichnet, daß** die Weite (w) des zwischen dem Gehäuseboden (7) und einer diesem vorgeordneten Stegwand (13) gebildeten, sich zur offenen Gehäuselängsseite (5) öffnenden Klemmspaltes (12) größer als der doppelte Durchmesser (d) des Federdrahtes und kleiner als der Windungsabstand (a) oder ein ganzzahliges Vielfache des Windungsabstandes (a) der unbelasteten Schraubenfeder (8) bemessen und die Schraubenfeder (8) mit einem zur offenen Gehäuselängsseite (5) hin ausgerichteten Windungsende (11) in den Klemmspalt (12) eingesteckt ist.

2. Magazin nach Anspruch 1, **dadurch gekennzeichnet, daß** das Windungsende (11) im Klemmspalt (12) bis etwa zur Höhe der Federtängsachse (L) hochragt.

3. Magazin nach Anspruch 1 oder 2, **dadurch gekennzeichnet, daß** das Windungsende (11) eine scharfkantige Schnittfläche (14) bildet.

## Claims

1. A magazine (3) for a tablet dispenser (1) for receiving and dispensing single tablets (T) with a substantially parallelepipedal housing (4) which is open on one longitudinal side (5) and which receives a longitudinally guided slide (6) and a coil spring (8) supported between the slide (6) and the housing base (7) and which has a delivery device (10) at a housing head (9) situated opposite the housing base (7), the coil spring (8) engaging by its turn end (11) adjacent the base, in a clamping gap (12) in the region of the housing base, **characterised in that** the width (w) of the clamping gap (12) formed between the housing base (7) and a web wall (13) in front of the same, and opening towards the open longitudinal side (5) of the housing, is larger than twice the diameter (d) of the spring wire and smaller than the turn spacing (a) or an integral multiple of the turn spacing (a) of the unloaded coil spring (8) and the coil spring (8) is inserted into the clamping gap (12) by a turn end (11) directed towards the open longitudinal side (5) of the housing.

2. A magazine according to claim 1, **characterised in that** the turn end (11) extends upwards in the clamping gap (12) approximately as far as the height of the spring longitudinal axis (L).

3. A magazine according to claim 1 or 2, **characterised in that** the turn end (11) forms a sharp-edged cutting surface (14).

## Revendications

1. Magasin (3) pour un distributeur de comprimés (1), pour loger et délivrer de façon individualisée des comprimés (T), comprenant un boîtier (4) à forme sensiblement parallélépipédique, ouvert sur un côté long (5), boîtier recevant un coulisseau (6) guidé longitudinalement et un ressort hélicoïdal (8) prenant appui entre le coulisseau (6) et un fond de boîtier (7) et présentant, sur une tête de boîtier (9) opposée au fond de boîtier (7), un dispositif de délivrance (10), le ressort hélicoïdal (8) s'engageant, par son extrémité d'enroulement (11) située côté fond, dans un interstice de serrage (12), dans la zone de fond du boîtier, **caractérisé en ce que** la largeur (w) de l'interstice de serrage (12), formé entre le fond de boîtier (7) et une paroi de nervure (13) disposée devant celui-ci, interstice s'ouvrant vers le côté long (5) ouvert du boîtier, est supérieure au double du diamètre (d) du fil de ressort et inférieure au pas d'enroulement (a) ou bien un multiple entier du pas d'enroulement (a) du ressort hélicoïdal (8) à l'état non chargé, et le ressort hélicoïdal (8) étant enfiché dans l'interstice de serrage (12) par une extrémité d'enroulement (11) orientée vers le côté long ouvert (5) du boîtier.

2. Magasin selon la revendication 1, **caractérisé en ce que** l'extrémité d'enroulement (11) monte, dans l'interstice de serrage (12), jusqu'à à peu près la hauteur de l'axe longitudinal de ressort (L).

3. Magasin selon la revendication 1 ou 2, **caractérisé en ce que** l'extrémité d'enroulement (11) forme une face de coupe (14) à arête vive.
